# EUROPÄISCHE PATENTSCHRIFT

(11) **EP 0 602 378 B1**
(45) Veröffentlichungstag und Bekanntmachung des Hinweises auf die Patenterteilung: **02.06.1999**
(21) Anmeldenummer: 93117984.0
(22) Anmeldetag: 05.11.1993
(51) Int. Cl.: A47B 95/00, F24C 15/20, A47B 77/08

(54) **Vorrichtung für Dunstabzugshauben zum Ein- oder Zwischenbau in Hängeschrankelemente**
Device for fitting fume-extraction hoods into or between hanging cabinet elements
Dispositif de montage pour hottes d'évacuation de fumées encastrées ou annexes à des éléments d'armoire suspendue

(30) Priorität: 16.12.1992 DE 4242583
(43) Veröffentlichungstag der Anmeldung: 22.06.1994
(73) Patentinhaber: BSH Bosch und Siemens Hausgeräte GmbH, 81669 München (DE)
(72) Erfinder: Rückert, Wilfried, Dipl.-Ing. (FH), D-75045 Walzbachtal (DE)

(56) Entgegenhaltungen:
- EP-A- 0 014 332
- EP-A- 0 490 074
- DE-A- 2 750 422
- DE-U- 8 436 200
- DE-U- 8 910 464
- US-A- 3 979 796

## Beschreibung

Die Erfindung betrifft eine Vorrichtung für Dunstabzugshauben zum Einbau oder Zwischenbau in Hängeschrankelemente unter Verwendung von Befestigungselementen zwischen der Dunstabzugshaube und den Hängeschränken, wobei die Seitenwände der Dunstabzugshaube schwenkbar angelenkte, mit ihren freien Stützenden nach unten gerichtete, elastisch sich vom Gehäuse abspreizende Stützelemente aufweisen, welche sich zur Halterung der Dunstabzugshaube in der Betriebslage auf Stützflächen der Hängeschrankwandungen sich in Richtung auf diese spreizend abstützen und wobei gegen die elastische, nach außen gerichtete Spreizung der Stützelemente auf diese wirkende, in der Einbaulage der Dunstabzugshaube erreichbare Betätigungselemente angeordnet sind.

Es ist bekannt, Einbau-Dunstabzugshauben mit einem gegenüber deren Gehäuse vorstehenden Rahmen zu versehen. Der die Dunstabzugshaube tragende Rahmen wird beim Einbau am Randbereich der Bodenöffnung des Hängeschrankes mit Schrauben oder dgl. befestigt, wodurch die Dunstabzugshaube in der Bodenöffnung gehalten wird.

Zur Montage der herkömmlichen Einbau-Dunstabzugshauben waren wenigstens zwei Personen notwendig, von denen die eine die Dunstabzugshaube in der Bodenöffnung solange in der richtigen Position halten mußte, bis die andere die Befestigung des Rahmens am Hängeschrank abgeschlossen hatte. Da die Montage einer solchen Dunstabzugshaube meist über einem bereits aufgestellten Herd geschieht, ist es für die das verhältnismäßig schwere Gerät in der Bodenöffnung haltende Person schwierig, dieses bis zum Abschluß der Montage hochzuhalten und dabei die montierende Person nicht zu behindern. In der deutschen Gebrauchsmusterschritt DE EM 90 16 933 (=EP-A-04 90 074) ist eine Einbau-Dunstabzugshaube beschrieben. Bei dieser wird zur Montage die Dunstabzugshaube mit nach außen vorstehenden, federnden Rastnasen ausgestattet. Beim Einsetzen des Gehäuses in die Bodenöffnung werden die Rastnasen von den Rändern in der Bodenöffnung zurückgedrängt. Nach ihrem Austritt an der Oberkante der Bodenöffnung federn die Rastnasen heraus. Das Gehäuse an der Oberkante der Bodenöffnung wird so selbsthemmend gehalten.

Diese bekannte Einrichtung soll verbessert werden, derart, daß auf einfache, konstruktive und bedientechnische Weise die Justiermöglichkeit in Breite, Tiefe und Höhe im Gegensatz zur Holzschrauben-Befestigung beliebig oft korrigierbar und wiederholbar ist.

Dies geschieht gemäß der Erfindung dadurch, daß die Stützelemente als um Schwenkachsen gebogene und darauf verschwenkbare, im wesentlichen eigensteife Blechteile in Form einer Lasche ausgebildet sind und über Federelemente mit ihren freien Stützenden nach außen abgespreizt sind und daß die Schwenkachse für die Stützelemente im Dunstabzugshauben-Gehäuse höhenverstellbar ist.

Mit Hilfe einer derart erfindungsgemäß ausgestatteten Vorrichtung für eine Dunstabzugshaube zum Einbau oder Zwischenbau in Hängeschrankelemente wird die Möglichkeit eröffnet, die somit ausgestattete Dunstabzugshaube zwischen mit Stützflächen ausgestattete Hängeschrankwandungen von unten her in die Ein- oder Zwischenbauposition einzuführen und dort zu verrasten. Indem erfindungsgemäß die Schwenkachsen für die Stützelemente höhenverstellbar ausgestattet sind, kann die Dunstabzugshaube zwischen den Hängeschrankwandungen endgültig zur Anlage mit der Unterseite der Hängeschränke ausgerichtet werden. Durch entsprechende Ausgestaltung der Stützflächen gemäß Weiterbildungen der Erfindung sind auch Möglichkeiten zur horizontalen Lageausrichtung gegeben. Die Höhenverstellung der Achsen für die Stützelemente kann auch dazu genutzt werden, um dem elastischen Spreizbestreben der Stützelemente entgegenzuwirken, um die Dunstabzugshaube wieder ausbauen zu können. Zweckmäßigerweise sind die Stützelemente direkt oder indirekt aus dem durch das Fettfilter der Dunstabzugshaube abgedeckten Raum zugänglich, wobei Maßnahmen getroffen sein sollten, um in diesem Bereich möglichst eine Ansaugung von Luft zu vermeiden, um die auf das Fettfilter wirkende Saugwirkung nicht zu beeinträchtigen.

Weitere bevorzugte Ausgestaltungen der Erfindung sind Gegenstand der entsprechenden Patentansprüche.

Weitere Einzelheiten der Erfindung sind aus den Zeichnungen ersichtlich, in denen der Erfindungsgegenstand beispielsweise und z.T. auch schematisch dargestellt ist. Es zeigen:
- Fig. 1: einen Schnitt durch die Befestigungskappe vor dem Einschieben in die Schrankwand,
- Fig. 2: die gleiche Befestigungskappe wie Fig. 1, jedoch in einer Stellung beim Einlegen der Lasche in die Tiefenbegrenzung des Anschlages,
- Fig. 3: die gleiche Befestigungskappe bei der Demontage des Einbau-Dunstabzugsgerätes aus der Schrankwand,
- Fig. 4: einen Schnitt durch die Befestigungskappe der Konstruktion,
- Fig. 5: eine Ansicht auf die Befestigungskappe von der Rückseite aus gesehen,
- Fig. 6: eine Seitenansicht auf die Lasche, geschnitten,
- Fig. 7: eine Ansicht auf den Anschlag, ebenfalls in einer Schnittdarstellung und
- Fig. 8: eine Ansicht auf den Anschlag von oben auf Fig. 7 gesehen.

Die Figur 1 zeigt in einer schematischen Ansicht einen lotrechten Schnitt durch die Schrank-Seitenwand eines Hängeschrankes oder dgl. und der Einbau-Dunstabzugshaube mit der Befestigungskappe des Gerätes. Hierbei ist die Schrank-Seitenwand mit 8 und die Seitenwand der Einbau-Dunstabzugshaube mit 1 bezeichnet. Die auf die Seitenwand 1 aufgesetzte und befestigte Befestigungskappe 2 trägt in eine Bohrung 14 und 14' eine Schraube 3, welche einen Gewindebolzen 4 in Richtung des Pfeiles 15, je nach Drehung der Schraube, führt. Um den Gewindebolzen ist eine Lasche 5 gelegt. Die Lasche 5 besitzt an ihrem unteren Ende eine Zunge 6, während das obere Ende der Lasche 5 rechts und links zwei Schrägen 12 aufweist. Eine Feder 11, die als Druckfeder ausgebildet ist, lastet einerseits gegen das untere Ende der Befestigungskappe 2 und andererseits mit ihrem oberen Ende gegen die Lasche 5. Die Schrank-Seitenwand 8 trägt einen Anschlag 9. Am Anschlag 9 befindet sich die Tiefenbegrenzung 7; sie ist derart ausgebildet, daß die Zunge 6 des Anschlages 5 in den Ausschnitten der Tiefenbegrenzung 7 weiter Platz findet. Beim Einbau wird die Dunstabzugshaube angehoben, soweit, bis daß die Zunge 6 der Lasche 5 in die Tiefenbegrenzung 7 einfällt. Diese Stellung zeigt Fig. 2. Durch Drehen der Verstellschraube 3 kann nunmehr die Einbau-Dunstabzugshaube der Höhe nach verstellt werden.

Soll die Dunstabzugshaube aus der Schrank-Seitenwand 8 entfernt werden, wird die Verstellschraube gelöst, wie Fig. 3 zeigt. Dabei wandert der Gewindebolzen 4 in eine höhere Lage, so daß beim leichteren Anheben des Gerätes die Lasche 5 die gezeigte Lage einnimmt und somit die Einbau-Dunstabzugshaube nach unten aus dem Gerät entfernt werden kann. Damit beim Herausdrehen die Verstellschraube 3 nicht verloren geht, ist sie am oberen Ende leicht angestaucht oder angequetscht, derart, da sie breiter ist als die Bohrung 14'. Bei der Demontage wird die Verstellschraube 3 soweit bis zum Anschlag gelöst, wobei nunmehr durch leichtes Anheben des Gerätes die gezeigte Lage erreicht wird. Beim Herausheben der Dunstabzugshaube wird die Lasche 5 in die Befestigungskappe 2 gezogen, denn der Gewindebolzen 4 befindet sich in seiner Hochstellung und die Schrägen 12 an der Lasche haben letztere nach außen gerichtet dargestellt.

In Figur 4 und 5 ist die Befestigungskappe 2 deutlich zu erkennen. Sie trägt an ihren beiden Blechflanken 20 und 21 sowie an ihrer Boden- und Kopffläche Befestigungsbleche 22 und 22'. Das Befestigungsblech der Kopffläche 22' trägt Streifen 23; sie dienen zum Einschieben in Nuten der Dunstabzugshaube, so daß die Befestigungskappe durch nur eine Schraube - bei 24 - gehalten werden kann. Wie ersichtlich, besitzt die Lasche 5 oben beidseitig eine Schräge 12; sie dient dazu, beim Hochstellen des Gewindebolzens 4 die Schrägen unter die Rundung 25 der Befestigungskappe zu bringen. Unter dem Zwang der Druckfeder 11 und gleichzeitigem Drehen der Lasche 5 um den Gewindebolzen 4, gerät die Zunge einwärts in die Befestigungskappe, wobei die Schrägen 12 weiter auswärts schwenken, wie schon bei Fig. 3 gestrichelt gezeichnet dargestellt. Wird das Gerät weiter etwas angehoben, so gerät die Zunge 6 außer Eingriff mit der Tiefenbegrenzung des Anschlages 9 (Fig. 7) und das Ansauggerät kann aus der Umrandung herausgenommen werden.

Figur 6 zeigt die in der Befestigungskappe 2 einzubauende Lasche 5. Die Lasche ist in einem Längsschnitt dargestellt. In der Mitte der Lasche befindet sich ein Ausschnitt 26; er dient zur Hindurchführung der Schraube 3. Über dem Ausschnitt befinden sich recht und links oben an der Lasche die Schrägen 12. Die Lasche kann aus Stahlblech, aber auch aus nichtrostendem Material hergestellt sein.

Figuren 7 und 8 zeigen den aus Kunststoff bestehenden Anschlag 9 in verschiedenen Ansichten. Figur 7 zeigt in einer vergrößerten Darstellung den Anschlag im Schnitt gemäß der Schnittlinie VII-VII der Figur 8. Wie ersichtlich, besitzt eine Grundplatte zwei Senkbohrungen 27, sie dienen zum Befestigen des Anschlages am Rahmen, z.B. eines Hängeschrankes. Weiterhin sind Rippen oder Vertiefungen 28 zu erkennen; diese haben die Aufgabe, die Flächenpressung beim Anschrauben zu erhöhen. Auch die seitlich an den Ecken des Anschlages angesetzten Begrenzungsanschläge 7 haben die Aufgabe, beim Einsetzen des Gerätes in die Umrandung die Begrenzung der Dunstabzugshaube anzuzeigen bzw. bemerkbar zu machen. Bedingt dadurch, daß die Begrenzungsanschläge 7 allseitig etwas zurückstehen, behindern sie die Flächenpressung des Feldes 9 nicht. Die Dunstabzugshaube kann aber 10 mm nach beiden Seiten verschoben werden, denn die Lasche 5 ist etwa 40 mm breit, während die Länge des Feldes 9 annähernd 60 mm beträgt. Ebenso verhindern die Begrenzungsanschläge 7 den Einbau der Dunstabzugshaube nicht.

Die Dunstabzugshaube kann daher mittels der Verstellschraube 3 der Höhe nach und von Hand durch eine Bewegung der Lasche 5 im Feld 9 innerhalb des Hängeschrankes ausgerichtet werden.

## Patentansprüche

1. Vorrichtung für Dunstabzugshauben zum Einbau oder Zwischenbau in Hängeschrankelemente unter Verwendung von Befestigungselementen zwischen der Dunstabzugshaube und den Hängeschränken, wobei die Seitenwände (1) der Dunstabzugshaube schwenkbar angelenkte, mit ihren freien Stützenden nach unten gerichtete, elastisch sich vom Gehäuse abspreizende Stützelemente aufweisen, welche sich zur Halterung der Dunstabzugshaube in der Betriebslage auf Stützflächen der Hängeschrankwandungen (8) sich in Richtung auf diese spreizend abstützen und wobei gegen die elastische, nach außen gerichtete Spreizung der Stützelemente (5) auf diese wirkende, in der Einbaulage der Dunstabzugshaube erreichbare Betätigungselemente angeordnet sind, **dadurch gekennzeichnet,** daß die Stützelemente (5) als um Schwenkachsen (4) gebogene und darauf verschwenkbare, im wesentlichen eigensteife Blechteile in Form einer Lasche ausgebildet sind und über Federelemente (11) mit ihren freien Stützenden (6) nach außen abgespreizt sind und daß die Schwenkachse (4) für die Stützelemente (5) im Dunstabzugshauben-Gehäuse höhenverstellbar ist.

2. Vorrichtung nach Anspruch 1, **dadurch gekennzeichnet**, daß zur Höhenverstellung der Schwenkachse (4) eine Verstellschraube (3) angeordnet ist.

3. Vorrichtung nach Anspruch 2, **dadurch gekennzeichnet**, daß das Federelement (11) als Schraubenfeder die Verstellschraube (3) umgebend und gegen das Stützelement (5) wirkend, ausgebildet ist.

4. Vorrichtung nach einem der Ansprüche 1 bis 3, **dadurch gekennzeichnet**, daß in einem Endbereich der Höhenverstellung der Schwenkachse (4) für die Stützelemente (5) auf diese eine Verschwenkung gegen die elastische Spreizung ausgeübt wird.

5. Vorrichtung nach einem der Ansprüche 1 bis 4, **dadurch gekennzeichnet**, daß die Stützelemente (5) und die damit in Zusammenhang stehenden Elemente (3, 11) in eine in die Wandungen der Dunstabzugshaube einsetzbaren und befestigbaren Befestigungskappe (2) angeordnet sind.

6. Vorrichtung nach einem der Ansprüche 1 bis 5, **dadurch gekennzeichnet**, daß die Stützelemente (5) und die damit in Zusammenhang stehenden Elemente (3, 11) aus dem vom abnehmbaren Fettfilter abgeschlossenen Raum aus der Dunstabzugshaube beeinflußbar sind.

7. Vorrichtung nach einem der Ansprüche 1 bis 5, **dadurch gekennzeichnet**, daß die Stützflächen in den Hängeschrankwandungen (8) gebildet sind durch an den Hängeschrankwandungen befestigte Anschläge (9).

8. Vorrichtung nach Anspruch 6, **dadurch gekennzeichnet**, daß die Anschläge (9) seitliche Begrenzungsansätze aufweisen, zwischen denen die Stützelemente (5) verschiebbar sind.

9. Vorrichtung nach einem der Ansprüche 1 bis 7, **dadurch gekennzeichnet**, daß die Einbau-Dunstabzugshaube an ihren Seitenwänden (1) eine Befestigungskappe (2) aufweist, in der eine Verstellschraube (3) geführt ist, die einen Gewindebolzen (4) der Höhe nach verstellt und um den Gewindebolzen eine Lasche (5) gelegt ist, die eine Zunge (6) besitzt, welche in eine Tiefenbegrenzung (7) der Schrank-Seitenwand (8) eingreift in der eine andere Höhenstellung des Gewindebolzens von der Tiefenbegrenzung frei wird.

10. Vorrichtung nach Anspruch 8, **dadurch gekennzeichnet**, daß an den Seitenwänden (1) des Hängeschrankes ein Anschlag (9) befestigt ist, der mehrere mehrere Tiefenbegrenzungen (7) zum Einrasten der Lasche (5) bzw. der Zunge (6) aufweist.

11. Vorrichtung nach Anspruch 8, **dadurch gekennzeichnet**, daß in der Befestigungskappe (2) eine Druckfeder (11) um die Verstellschraube (3) gelegt ist, welche gegen die Laschen (5) lastet und in der Tiefstellung des Gewindebolzens (4) die Zunge (6) der Lasche (5) in der Tiefenbegrenzung (7) und in der Höhenstellung des Gewindebolzens die Zunge außer Eingriff mit der Tiefenbegrenzung bringt.

12. Vorrichtung nach Anspruch 8, **dadurch gekennzeichnet**, daß am abgekehrten Ende der Zunge (6) die Lasche (5) abgewinkelt ist und zwei Schrägen (12) besitzt, die beim Herausdrehen der Verstellschraube (3) sich gegen die obere Stirnwand (13) der Befestigungskappen (2) legen und dabei die Zunge (6) aus der Tiefenbegrenzung (7) des Anschlages (9) zieht.

13. Vorrichtung nach Anspruch 8, **dadurch gekennzeichnet**, daß die Verstellschraube (3) an ihrem oberen Ende (14) durch Stauchen oder Quetschen breiter als die Bohrung 14' in der Befestigungskappe (2) ist.

## Claims

1. Device for fume extractor hoods for installation or interposition in suspended cupboard elements with use of fastening elements between the fume extractor hood and the suspended cupboards, wherein the side walls (1) of the fume extractor hood have pivotably articulated support elements, which are oriented with their free support ends downwards, are resiliently splayed by the housing and, for holding the fume extractor hood in the operational position, are supported on support surfaces of the suspended cupboard walls (8) to splay in direction towards these and wherein actuating elements are arranged to act on the support elements (5) against the resilient outwardly directed splaying thereof and are reachable in the installed position of the fume extractor hood, characterised in that the support elements (5) are constructed as a substantially inherently stiff sheet metal parts, which are bent about pivot axles (4) and pivotable thereon, in the form of a strap and are splayed by way of spring elements (11) with their free support ends (6) outwards and that the pivot axle (4) for the support elements (5) is adjustable in height in the fume extractor hood housing.

2. Device according to claim 1, characterised in that an adjusting screw (3) is arranged for the height adjustment of the pivot axle (4).

3. Device according to claim 2, characterised in that the spring element (11) is constructed as a helical spring surrounding the adjusting screw (3) and acting against the support element (5).

4. Device according to one of claims 1 to 3, characterised in that in an end range of the height adjustment of the pivot axle (4) for the support elements (5) a pivotation against the resilient splaying is exerted thereon.

5. Device according to one of claims 1 to 4, characterised in that the support elements (5) and the elements (3, 11) standing in connection therewith are arranged in a fastening cap (2) insertable and fastenable in the walls of the fume extractor hood.

6. Device according to one of claims 1 to 5, characterised in that the support elements (5) and the elements (3, 11) standing in connection therewith can be influenced from the space, which is closed off by the removable fat filter, from the fume extractor hood.

7. Device according to one of claims 1 to 5, characterised in that the support surfaces in the suspended cupboard walls (8) are formed by abutments (9) fastened to the suspended cupboard walls.

8. Device according to claim 6, characterised in that the abutments (9) have lateral boundary projections, between which the support elements (5) are displaceable.

9. Device according to one of claims 1 to 7, characterised in that the built-in fume extractor hood has at its side walls (1) a fastening cap (2) in which an adjusting screw (3) is guided, which adjusts a threaded belt (4) in height, and a strap (5) is placed around the threaded bolt and possesses a tongue (6), which engages in a depth boundary (7) of the cupboard side walls (8), in which another height setting of the threaded bolt is free from the depth boundary.

10. Device according to claim 8, characterised in that fastened to the side walls (1) of the suspended cupboard is an abutment (9) which has several depth boundaries (7) for detenting of the strap (5) or the tongue (6).

11. Device according to claim 8, characterised in that a compression spring (11) is laid around the adjusting screw (3) in the fastening cap (2), which spring biases against the strap (5) and in the deep setting of the threaded bolt (4) brings the tongue (6) of the strap (5) into the depth boundary (7) and in the high setting of the threaded bolt brings the tongue out of engagement with the depth boundary.

12. Device according to claim 8, characterised in that the strap (5) is bent over at the turned-away end of the tongue (6) and has two chamfers (12), which on turning out of the adjusting screw (3) bear against the upper end wall (13) of the fastening cap (2) and in that case draw the tongue (6) out of the depth boundary (7) of the abutment (9).

13. Device according to claim 8, characterised in that the adjusting screw (3) is wider at its upper end (14), through compressing or crushing, than the bore (14') in the fastening cap (2).

## Revendications

1. Dispositif de montage pour hottes d'aspiration de fumées encastrées ou annexes à des éléments d'armoire suspendue, avec utilisation d'éléments de fixation entre la hotte d'aspiration de fumées et les armoires suspendues, les parois latérales (1) de la hotte d'aspiration de fumées présentant des éléments de soutien pivotants articulés, dirigés vers le bas avec leurs extrémités de soutien libres et s'écartant élastiquement de la cage la hotte, lesquels qui, en vue du maintien de la hotte d'aspiration de fumées en position de service sur des surfaces d'adossement des parois (8) de l'armoire suspendue, prennent appui en s'écartant dans la direction de ces dernières, et des éléments de manipulation accessibles dans la situation d'encastrement de la hotte d'aspiration de fumées et agissant contre les éléments de soutien (5) en s'opposant à leur écartement élastique en direction de l'extérieur étant prévus, caractérise' en ce que les éléments de soutien (5) sont matérialisés par des pièces de tôle essentiellement à rigidité propre adoptant la forme d'une patte, qui sont repliées autour de pivots (4) et pivotent sur ces derniers, et qui sont écartées avec leurs extrémités de soutien libres vers l'extérieur, par des éléments (11) à effet de ressort, et en ce que le pivot (4) destiné aux éléments de soutien (5) est réglable en hauteur dans la cage de la hutte d'aspiration de fumées.

2. Dispositif selon la revendication 1, caractérisé en ce qu'une vis de réglage (3) est prévue pour le réglage de la hauteur du pivot (4).

3. Dispositif selon la revendication 2, caractérisé en ce que l'élément (11) à effet de ressort adopte la forme d'un ressort à boudin qui entoure la vis de réglage (3) et agit contre l'élément de soutien (5).

4. Dispositif selon l'une des revendications 1 à 3, caractérisé en ce que dans une zone d'extrémité du réglage de la hauteur du pivot (4) pour les éléments de soutien (5), un pivotement s'opposant à l'écartement élastique est exercé sur ces derniers.

5. Dispositif selon l'une des revendications 1 à 4, caractérisé en ce que les éléments de soutien (5) et les éléments (3, 11) en relation avec ceux-ci sont disposés dans un capuchon de fixation (2) pouvant être engagé et fixé dans les parois de la hotte d'aspiration de fumées.

6. Dispositif selon l'une des revendications 1 à 5, caractérisé en ce que l'on peut intervenir sur les éléments de soutien (5) et sur les éléments (3, 11) en relation avec ceux-ci depuis l'espace délimité par le filtre à graisses amovible, de la hutte d'aspiration de fumées.

7. Dispositif selon l'une des revendications 1 à 5, caractérisé en ce que les surfaces d'adossement prévues dans les parois (8) de l'armoire suspendue sont formées par des butées (9) fixées aux parois de l'armoire suspendue.

8. Dispositif selon la revendication 6, caractérisé en ce que les butées (9) présentent des rebords de limitation latéraux entre lesquels les éléments de soutien (5) peuvent coulisser.

9. Dispositif selon l'une des revendications 1 à 7, caractérisé en ce que la hotte d'aspiration de fumées encastrée présente, sur ses parois latérales (1), un capuchon de fixation (2) dans lequel est guidée une vis de réglage (3) qui ajuste un axe fileté (4) suivant la hauteur, et en ce qu'une patte (5) est agencée autour de l'axe fileté, laquelle présente une languette (6) qui s'engage dans une limitation de profondeur (7) de la paroi latérale (8) de l'armoire, dans laquelle une autre position en hauteur de l'axe fileté se dégage de la limitation de profondeur.

10. Dispositif selon la revendication 8, caractérisé en ce que sur les parois latérales (1) de l'armoire suspendue, on a fixé une butée (9) qui présente plusieurs limitations de profondeur (7) permettant l'accrochage de la patte (5) resp. de la languette (6).

11. Dispositif selon la revendication 8, caractérisé en ce que dans le capuchon de fixation (2), on a posé un ressort de pression (11) autour de la vis de réglage (3), lequel appuie contre les pattes (5) et, dans la position basse de l'axe fileté (4), amène la languette (6) de la patte (5) dans la limitation de profondeur et, dans la position haute de l'axe fileté, dégage la languette de la limitation de profondeur.

12. Dispositif selon la revendication 8, caractérisé en ce qu'à l'extrémité opposée de la languette (6), la patte (5) est coudée et comprend deux chanfreins (12) qui, lors du dévissage de la vis de réglage (3), s'appliquent contre la paroi frontale supérieure (13) des capuchons de fixation (2) en tirant ainsi la languette (6) hors de la limitation de profondeur (7) de la butée (9).

13. Dispositif selon la revendication 8, caractérisé en ce qu'à son extrémité supérieure (14), la vis de réglage (3) a été refoulée ou écrasée pour être plus large que le trou (14') ménagé dans le capuchon de fixation (2).
